# FASCICULE DE BREVET EUROPEEN

(11) **EP 2 216 442 B1**
(45) Date de publication et mention de la délivrance du brevet: **14.10.2015**
(21) Numéro de dépôt: 09152321.7
(22) Date de dépôt: 06.02.2009
(51) Int. Cl.: E01C 11/14, E01C 11/08

(54) **Dispositif pour équiper un joint de dilatation, en particulier un joint de dilatation entre des dalles de beton**
Vorrichtung zur Ausstattung einer Dehnungsfuge, insbesondere einer Dehnungsfuge zwischen Betonplatten
Device for fitting an expansion joint, in particular an expansion joint between concrete slabs

(43) Date de publication de la demande: 11.08.2010
(73) Titulaire: Plakabeton S.A., 1740 Ternat (BE)
(72) Inventeur: Michels, Pierre, B-3080, TERVUREN (BE)
(74) Mandataire: Pronovem

(56) Documents cités:
- EP-A- 0 953 682
- WO-A-2005/103412
- WO-A-2006/016133
- US-A- 2 882 804

## Description

### Objet de l'invention

La présente invention se rapporte au secteur de la construction, en particulier celui des dalles pour sols industriels, et concerne plus particulièrement un dispositif qui se présente sous forme de profil métallique qui sert à équiper des joints de dilatation entre des dalles adjacentes.

Dans la présente description, le mot 'joint' sert seulement à désigner la zone ou espace qui se trouve entre deux dalles adjacentes, alors que dans le domaine de la construction, ce terme est généralement utilisé pour dénommer en soi le dispositif qui équipe une telle zone.

Les profils qui équipent les joints de dilatation sont des profils métalliques que l'on appelle également profils de dilatation qui sont donc positionnés dans l'interstice présent entre deux dalles ou parties de dalles adjacentes.

### Etat de la technique

Les dispositifs pour équiper des joints de dilatation sont connus dans le domaine des constructions en béton. L'effet souhaité par ce genre de dispositifs est de former une connexion entre dalles adjacentes, tout en permettant un mouvement limité d'une dalle par rapport à l'autre dans le plan des dalles, ledit mouvement étant essentiellement dû initialement au retrait de béton lors de la prise et ensuite aux dilatations et rétractions thermiques. Les dispositifs doivent effectuer le transfert de charge entre dalles adjacentes et maintenir la planéité de l'ensemble des dalles, tout en évitant des ruptures et les détériorations au niveau des arêtes des dalles.

Le dispositif doit être conçu pour permettre une mise en place rapide et facile lors de la coulée des dalles de béton. Il doit également assurer une résistance mécanique suffisante des arêtes des dalles aux sollicitations de roulage et autres.

Généralement, les joints de dilatation sont équipés de profils métalliques affleurant le niveau supérieur de la dalle. Ces profils ne sont pas naturellement stables et sont maintenus à niveau par toutes sortes de moyens divers peu pratiques comme des cales et pouvant altérer la qualité de l'ouvrage si ces moyens restent noyés dans le béton, précisément à un endroit particulièrement sensible et déjà plus fragile.

Un dispositif pour joint de dilatation peut comprendre typiquement un seul profil mais de préférence deux profils disposés face à face et ancrés dans le béton par des doguets d'ancrage ainsi que des éléments de transfert de charge, tels que des saillies ou des goujons qui traversent perpendiculairement le joint, de façon à permettre une dilatation entre deux dalles adjacentes ainsi qu'un transfert de charge entre lesdites dalles. Les saillies sont des plaques planes, les goujons peuvent être de forme circulaire ou être constitués par des barreaux de section ronde, carrée, rectangulaire, etc. Des exemples de dispositifs pour joints de dilatation équipés de saillies plates sont donnés dans le document EP 1 905 898.

Une solution améliorée pour le placement de ces joints a été décrite dans le document EP 1 389 648 par l'utilisation d'un dispositif réglable en hauteur qui traverse un goujon plat de transfert de charge. Ce dispositif ne stabilise pas le profil équipant le joint au moment de la pose et nécessite de serrer un écrou pour le stabiliser dans la bonne position. Le réglage en hauteur nécessite de déstabiliser le profil, d'effectuer le réglage et de restabiliser.

La Demanderesse a également déjà proposé une solution pour résoudre ce problème de pose, en particulier dans la demande EP 08169233.7, où il est suggéré d'utiliser un dispositif indépendant de pose dont la conception même réside dans le fait qu'il puisse se fixer au(x) profil(s) métallique(s) et les maintenir en position parfaitement verticale dès la pose sur le sol.

Il s'agit d'un dispositif de maintien d'un profil pour joint de dilatation entre dalles ou parties de dalles en béton qui comprend, par exemple :
- des moyens de fixation audit profil, les moyens agissant de manière à assurer une solidarisation parfaite pendant le placement dudit profil et permettant une désolidarisation lorsque les dalles sont réalisées, et
- des moyens de réglage en hauteur dudit profil de manière à assurer un positionnement adéquat.

Le document WO2006/016133 divulgue un dispositif selon le préambule de la revendication 1 pour équiper un joint de dilatation entre dalles de béton, le dispositif comprenant deux profiles métalliques installés face-à-face, et pourvu d'éléments d'ancrage en forme de parties verticales des profiles, qui ont été découpées et repliées. Les éléments d'ancrage ont donc la forme de tôles verticales. Ces tôles verticales sont pourvues de réservations à leurs extrémités, de façon à connecter les tôles d'ancrage à des tiges de réglage permettant un réglage du dispositif en hauteur.

### Buts de l'invention

La présente invention vise à fournir un dispositif permettant d'équiper un joint de dilatation entre deux dalles, qui offre une solution aux problèmes existants dans les dispositifs de l'état de la technique.

En particulier, la présente invention vise à proposer un dispositif de pose qui permette de garder le profil à la bonne hauteur, c'est-à-dire de manière à ce que le niveau supérieur du profil affleure le niveau supérieur de la dalle et qu'il soit posé de manière parfaitement verticale pendant toute la mise en oeuvre.

La présente invention vise donc à proposer un dispositif qui soit réglable en hauteur et qui permette de maintenir ledit profil en position verticale dès le moment de la pose tout en assurant une stabilité maximale.

De manière avantageuse, la présente invention vise à proposer un dispositif qui permette un réglage en hauteur sans devoir modifier la position verticale dudit dispositif.

### Principaux éléments caractéristiques de l'invention

Les éléments essentiels et caractéristiques de l'invention sont décrits dans les revendications annexées.

Il s'agit d'un dispositif destiné à établir une connexion entre deux dalles adjacentes, de préférence des dalles en béton, en équipant le joint de dilatation se trouvant entre les deux dalles, ledit dispositif se présentant sous la forme d'un profil métallique ou de deux profils métalliques disposés face à face et le dispositif étant pourvu d'éléments de transfert de charge tels que des saillies ou goujons disposés à une première hauteur définie ainsi que d'éléments d'ancrage disposés à une seconde hauteur définie, ces éléments d'ancrage étant disposés de part et d'autre du ou des profils, soit de manière alternée, soit en vis-à-vis, dans lequel les éléments d'ancrage se présentent sous la forme d'une tôle plane ayant une partie distale et une partie proximale et qui présente dans la partie distale une ouverture ou réservation permettant le passage d'un dispositif de positionnement et de maintien ou de moyens de fixation d'un dispositif de positionnement et de maintien, caractérisé en ce que lesdites tôles planes sont
- disposées essentiellement de manière parallèle au plan des dalles, ou
- légèrement pliées de manière à ce que la partie distale de l'élément d'ancrage soit essentiellement perpendiculaire aux profils et donc parallèle au plan des dalles,
et en ce que la seconde hauteur est supérieure à la première hauteur, de telle sorte qu'en utilisation, les éléments d'ancrage sont positionnés dans la partie supérieure du dispositif.

De préférence, les éléments d'ancrage sont également disposés et espacés de manière régulière sur toute la longueur du dispositif.

La première hauteur est de préférence proche de la mi-hauteur. Lorsque le dispositif de dilatation est positionné dans le joint, la seconde hauteur est supérieure à la première hauteur. Ceci signifie que les éléments d'ancrage sont positionnés dans la partie supérieure du dispositif lorsque celui-ci est mis en place. Toutefois, dans certaines formes d'exécution, on peut envisager plusieurs rangées de doguets, une rangée disposée au-dessus des éléments de transfert et une rangée disposée en-dessous des éléments de transfert. Dans ce cas, les deux rangées de doguets présentent selon l'invention une réservation ou des moyens de fixation d'un dispositif de positionnement et de maintien.

Les éléments d'ancrage peuvent présenter des orifices dans la partie proximale, le diamètre ou la dimension maximale de ces orifices étant de préférence inférieure à celle de l'ouverture ou réservation présente dans la partie distale.

L'ensemble des éléments d'ancrage et plus particulièrement des parties distales sont de préférence reliées entre elles par une barre de jonction disposée de manière essentiellement parallèle au dispositif.

Les bords de la tôle permettant de réaliser les éléments d'ancrage peuvent présenter un profil ondulé sur sa partie proximale et un profil rectiligne sur sa partie distale. Ceci a pour objet de faciliter l'ancrage lors de la prise du béton.

### Brève description des figures

Les figures 1 et 2 représentent une vue en perspective d'un dispositif servant de profil de dilatation selon deux formes d'exécution différentes et destiné à équiper un joint de dilatation entre deux dalles de béton selon l'état de la technique.

La figure 3 représente une vue en coupe, perpendiculaire à l'axe longitudinal, d'un dispositif de dilatation selon l'état de la technique.

La figure 4 représente une vue en coupe latérale en détail d'un élément d'ancrage tel un doguet utilisé dans un dispositif de dilatation selon l'état de la technique.

La figure 5 représente une vue en coupe latérale en détail d'un élément d'ancrage tel un doguet utilisé dans un dispositif de dilatation selon la présente invention.

La figure 6 représente une vue par le haut d'un tel élément d'ancrage utilisé dans le dispositif de dilatation selon la présente invention.

La figure 7 représente une vue en coupe du dispositif complet muni de son dispositif de positionnement.

### Description détaillée de plusieurs formes d'exécution de l'invention

Les figures 1 et 2 représentent deux formes d'exécution différentes de dispositifs destinés à équiper un joint de dilatation et telles qu'utilisées selon l'état de la technique. Ces dispositifs seront coulés dans des dalles de béton qui ne sont pas représentées dans ces deux figures 1 et 2. Il s'agit de dispositifs pré-assemblés qui sont mis en place avant que les dalles de béton ne soient coulées.

Un tel dispositif de dilatation classique comprend deux profils métalliques 1 et 2, disposés face à face, souvent des deux côtés d'une plaque de séparation 3, ou formant eux-mêmes une séparation entre les dalles adjacentes. Le dispositif devra être disposé de manière perpendiculaire par rapport au plan des dalles 100 et plus précisément de manière verticale par rapport à celle-ci ou par rapport au sol.

Sur au moins une des deux faces du dispositif, mais de préférence de part et d'autre du joint, sont disposés des éléments 4 de transfert de charge qui traversent le dispositif, et qui prennent la forme de saillies ou goujons de transfert de charge. Ces saillies sont de préférence plates ou planes et peuvent présenter une forme quelconque. La forme de ces saillies peut être trapézoïdale, rectangulaire ou même triangulaire ou encore arrondie. Les éléments de transfert de charge peuvent être également constitués par des goujons qui sont des barreaux à section ronde, carrée, rectangulaire, etc.

Les saillies ou goujons sont disposés parallèlement au plan des dalles et donc perpendiculairement aux profils 1 et 2 ou à la plaque de séparation 3, de préférence à mi-hauteur.

De préférence, l'espace prévu entre deux saillies consécutives est inférieur à la longueur de la dite saillie. La largeur et l'épaisseur de ces saillies ou goujons seront définies de manière à absorber un transfert de charge lors des dilatations/rétractations thermiques que peuvent subir les dalles de béton. Ces saillies peuvent se présenter habituellement (fig. 2 et 3) sous forme de plaques obtenues par pliage des profils métalliques 1 et 2 en deux parties disposées en angle droit, la première partie étant verticale et donc parallèle au(x) profil(s), la seconde partie formant la saillie 4.

Les profils métalliques sont en outre munis d'éléments d'ancrage 5 présents dans la partie supérieure du joint et disposés de manière espacée et régulière sur la longueur du profil. La distance entre deux éléments d'ancrage peut être choisie de manière à assurer un ancrage adéquat. La présence des éléments d'ancrage peut s'observer de part et d'autre des profils métalliques et ceux-ci peuvent être disposés soit en alternance, soit en vis-à-vis.

Habituellement, selon l'état de la technique et ainsi que représenté à la figure 4, les éléments d'ancrage sont des tiges cylindriques 5 présentant une longueur supérieure à la largeur des saillies ou goujons. A titre d'exemple, on peut utiliser des tiges présentant un diamètre de 10 mm pour une longueur de quelques centimètres (cinq) à quelques dizaines de centimètres (vingt).

Ainsi que représenté à la figure 2, ces éléments d'ancrage peuvent être des tôles planes 5' présentant une longueur également supérieure à la largeur des saillies ou goujons, avec une épaisseur et une largeur adéquates. Avantageusement, les tôles planes présenteront une largeur de minimum 20 mm et de préférence de l'ordre de 30 mm pour une épaisseur inférieure à 10 mm et de préférence de l'ordre de 5 mm.

Dans certains cas, les doguets ne dépassent pas les éléments de transfert qui sont des goujons ronds.

Ces éléments d'ancrage sont munis d'un embout qui peut se présenter sous la forme d'un embout plein, par exemple sous la forme d'un boulon 6 ou d'une excroissance comme représenté à la figure 4. Selon la forme d'exécution à la figure 2, simplement l'extrémité 7 de la tôle est séparée en deux afin de mieux assurer l'ancrage.

Habituellement, les dispositifs d'ancrage sont légèrement inclinés par rapport au plan des dalles 100. Adéquatement, l'angle d'inclinaison est supérieur à 10° et inférieur à 30°, et de préférence de l'ordre de 20°. La figure 5 représente un exemple d'un tel élément d'ancrage selon la présente invention. On peut également envisager le placement d'éléments d'ancrage horizontalement, donc parallèle au plan des dalles. Une autre alternative est de proposer de souder horizontalement les éléments d'ancrage et de légèrement les plier.

Selon une forme d'exécution préférée de l'invention ainsi que représenté en détail à la figure 5, on a choisi une tôle plane 8 servant d'élément d'ancrage. Selon cette forme d'exécution, cette tôle plane est une tôle qui sera légèrement pliée et qui présentera un profil incliné par rapport à la partie proximale 10 tandis qu'elle présentera un profil plan parallèle au plan des dalles 100 dans sa partie distale 11.

Enfin, de manière avantageuse, on a prévu à son extrémité distale 13 un pli 12 complémentaire. La présence de ce pli permettra avantageusement la pose d'une tige ou longeron 14 dont la longueur correspond essentiellement à la longueur des profils métalliques 1 ou 2 ou de la plaque de séparation 3 et permet de maintenir et de solidariser entre eux les différents éléments d'ancrage ou doguets.

Selon la présente invention, la partie distale d'au moins un élément et de préférence de l'ensemble des éléments d'ancrage présente un orifice 15 ou une réservation qui permet le passage d'un dispositif 20 de positionnement et de maintien du profil de dilatation (représenté schématiquement à la figure 7).

De manière avantageuse, la totalité des éléments d'ancrage ou doguets présenteront une telle réservation 15. Le fait que les doguets disposés de part et d'autre de la plaque de séparation présentent cette réservation ou ouverture permettra de disposer un certain nombre et de préférence au minimum trois dispositifs de positionnement et de maintien. Idéalement, au moins deux dispositifs seront placés d'un côté tandis qu'un troisième dispositif sera placé de l'autre côté des profils 1 ou 2 ou de la plaque de séparation 3. Le fait de pouvoir placer de tels dispositifs de maintien 20 de part et d'autre du dispositif de dilatation permet un ajustement parfaitement adéquat et permet également de conserver la verticalité parfaite des profils de dilatation par rapport à la dalle de béton.

Selon une forme d'exécution préférée, la pente de la partie proximale 10 est comprise entre 20° et 40°, et de préférence est proche de 30°. La pente de la partie distale 11 pourrait être même inversée et être proche de 10°.

Selon une forme d'exécution particulièrement préférée telle que représentée à la figure 6, la partie proximale 10 des éléments d'ancrage présente également des orifices 16 appelés orifices d'aération. Le but et la présence de ces orifices est de permettre le passage de l'air qui aurait pu être emprisonné sous la partie proximale 10 de ces éléments d'ancrage. De manière avantageuse, le diamètre ou la grandeur maximale de ces orifices 16 d'aération est nettement inférieur à la réservation ou ouverture 15 prévue dans la partie distale 11. De manière avantageuse, le diamètre des orifices présents dans la partie distale est de l'ordre de 8 mm, tandis que le diamètre de l'ouverture ou réservation présente dans la partie distale est de l'ordre de 16 mm.

Selon une forme d'exécution encore préférée, illustrée à la figure 6, on peut envisager que les parois latérales ou bords 17 desdits éléments d'ancrage présentent au moins dans leur partie proximale un profil non rectiligne (ondulé dans le cas de la figure 6) alors que de préférence, le profil de la partie distale est rectiligne. Ce design permet de faciliter l'ancrage lors de la prise du béton.

Avantageusement, comme illustré à la figure 7, la pose d'un tel dispositif de dilatation s'effectuera de manière judicieuse en proposant de disposer de part et d'autre au moins un sinon deux dispositifs de positionnement et de maintien 20, d'adapter parfaitement la disposition desdits dispositifs permettant un réglage en hauteur tout en assurant une verticalité parfaite. Ceci permet d'obtenir une meilleure stabilité lors du bétonnage.

## Revendications

1. Dispositif destiné à établir une connexion entre deux dalles adjacentes, de préférence des dalles en béton, en équipant le joint de dilatation se trouvant entre les deux dalles, ledit dispositif se présentant sous la forme d'un profil métallique ou de deux profils métalliques (1,2) disposés face à face et le dispositif étant pourvu d'éléments (4) de transfert de charge tels que des saillies ou goujons disposés à une première hauteur définie ainsi que d'éléments d'ancrage (5) disposés à une seconde hauteur définie, ces éléments d'ancrage étant disposés de part et d'autre du ou des profils, soit de manière alternée, soit en vis-à-vis, dans lequel les éléments d'ancrage se présentent sous la forme d'une tôle plane ayant une partie distale (11) et une partie proximale (10) et qui présente dans la partie distale une ouverture ou réservation (15) permettant le passage d'un dispositif (20) de positionnement et de maintien ou de moyens de fixation d'un dispositif (20) de positionnement et de maintien, **caractérisé en ce que** lesdites tôles planes sont
• disposées essentiellement de manière parallèle au plan (100) des dalles, ou
• légèrement pliées de manière à ce que la partie distale (11) de l'élément d'ancrage (5) soit essentiellement perpendiculaire aux profils (1,2) et donc parallèle au plan (100) des dalles,
et **en ce que** la seconde hauteur est supérieure à la première hauteur, de telle sorte qu'en utilisation, les éléments d'ancrage sont positionnés dans la partie supérieure du dispositif.

2. Dispositif selon la revendication 1, **caractérisé en ce que** les éléments d'ancrage (5) présentent des orifices (16) dans la partie proximale (10).

3. Dispositif selon la revendication 2, **caractérisé en ce que** le diamètre ou la dimension maximale des orifices (16) présents dans la partie proximale (10) est inférieure à celle de l'ouverture ou réservation (15) présente dans la partie distale (11) des éléments d'ancrage (5).

4. Dispositif selon l'une quelconque des revendications précédentes, **caractérisé en ce que** l'ensemble des éléments d'ancrage (5) et plus particulièrement des parties distales (11) sont reliées entre elles par une barre de jonction (14) disposée de manière essentiellement parallèle aux profils (1,2).

5. Dispositif selon l'une quelconque des revendications précédentes, **caractérisé en ce que** les bords (17) de la tôle permettant de réaliser les éléments d'ancrage (5) présentent un profil ondulé sur sa partie proximale (10) et de préférence un profil rectiligne (11) sur sa partie distale.

## Patentansprüche

1. Vorrichtung, die zur Herstellung einer Verbindung zwischen zwei benachbarten Platten, vorzugsweise Betonplatten, durch Ausstatten der Dehnungsfuge zwischen den zwei Platten bestimmt ist, wobei die Vorrichtung die Form eines Metallprofils oder von zwei gegenüber angeordneten Metallprofilen (1, 2) hat und die Vorrichtung mit Lasttransfermitteln (4) wie Vorsprüngen oder Stiften, die in einer ersten festgelegten Höhe angeordnet sind, sowie Verankerungselementen (5), die in einer zweiten festgelegten Höhe angeordnet sind, ausgestattet ist, wobei diese Verankerungselemente auf der einen und der anderen Seite des oder der Profile entweder alternierend oder gegenüber angeordnet sind, wobei die Verankerungselemente die Form eines ebenen Blechs mit einem distalen Teil (11) und einem proximalen Teil (10) haben und im distalen Teil eine Öffnung oder Aussparung (15) aufweisen, die den Durchgang einer Positionier- und Haltevorrichtung (20) oder von Befestigungsmitteln einer Positionier- und Haltevorrichtung (20) erlauben, **dadurch gekennzeichnet, dass** die ebenen Bleche
• im Wesentlichen parallel zur Ebene (100) der Platten angeordnet sind, oder
• leicht gebogen sind, so dass der distale Teil (11) des Verankerungselement (5) im Wesentlichen senkrecht zu den Profilen (1, 2) ist und damit parallel zur Ebene (100) der Platten,
und dass die zweite Höhe derart höher als die erste Höhe ist, dass die Verankerungselemente bei Benutzung im oberen Teil der Vorrichtung positioniert sind.

2. Vorrichtung nach Anspruch 1, **dadurch gekennzeichnet, dass** die Verankerungselemente (5) im proximalen Teil (10) Öffnungen (16) aufweisen.

3. Vorrichtung nach Anspruch 2, **dadurch gekennzeichnet, dass** der Durchmesser oder die maximale Größe der im proximalen Teil (10) vorhandenen Öffnungen (16) kleiner als der- oder diejenige der im distalen Teil (11) der Verankerungselemente (5) vorhandenen Öffnung oder Aussparung (15) ist.

4. Vorrichtung nach einem der vorangehenden Ansprüche, **dadurch gekennzeichnet, dass** die Gruppe der Verankerungselemente (5) und speziell die distalen Teile (11) miteinander durch einen Verbindungssteg (14) verbunden sind, der im Wesentlichen parallel zu den Profilen (1, 2) angeordnet ist.

5. Vorrichtung nach einem der vorangehenden Ansprüche, **dadurch gekennzeichnet, dass** die Ränder (17) des Blechs, die die Herstellung der Verankerungselemente (5) erlauben, ein gewelltes Profil über seinen proximalen Teil (10) und vorzugsweise ein gerades Profil (11) über seinen distalen Teil aufweisen.

## Claims

1. A device designed to establish a connection between two adjacent slabs, preferably concrete slabs, by equipping the expansion joint located between the two slabs, said device assuming the form of a metal profile or two metal profiles (1, 2) positioned face-to-face and the device being provided with load transfer elements (4), such as projections or studs, positioned at a first defined height as well as anchoring elements (5) positioned at a second defined height, said anchoring elements being positioned on either side of the profile(s), either in an alternating manner or facing each other, wherein the anchoring elements assume the form of a flat metal sheet having a distal part (11) and a proximal part (10) and which has, in the distal part, an opening or recess (15) allowing the passage of a positioning and maintaining device (20) or means for fastening a positioning and maintaining device (20), **characterized in that** said flat metal sheets are
• positioned essentially parallel to the plane (100) of the slabs, or
• slightly bent such that the distal part (11) of the anchoring element (5) is essentially perpendicular to the profiles (1, 2) and therefore parallel to the plane (100) of the slabs,
and **in that** the second height is greater than the first height, such that during use, the anchoring elements are positioned in the upper part of the device.

2. The device according to claim 1, **characterized in that** the anchoring elements (5) have orifices (16) in the proximal part (10).

3. The device according to claim 2, **characterized in that** the diameter or maximum dimension of the orifices (16) present in the proximal part (10) is smaller than that of the opening or recess (15) present in the distal part (11) of the anchoring elements (5).

4. The device according to any one of the preceding claims, **characterized in that** the set of anchoring elements (5), and more particularly the distal parts (11), are connected to one another by a junction bar (14) positioned essentially parallel to the profiles (1, 2).

5. The device according to any one of the preceding claims, **characterized in that** the edges (17) of the metal sheet making it possible to produce the anchoring elements (5) have a corrugated profile on its proximal part (10) and preferably a rectilinear profile (11) on its distal part.
